# EUROPÄISCHE PATENTSCHRIFT

(11) **EP 2 248 980 B1**
(45) Veröffentlichungstag und Bekanntmachung des Hinweises auf die Patenterteilung: **03.07.2013**
(21) Anmeldenummer: 09159626.2
(22) Anmeldetag: 07.05.2009
(51) Int. Cl.: E06B 9/06, E05F 15/10

(54) **Schiebe-Falt-Laden**
Sliding / folding shutter
Volet pliant coulissant

(43) Veröffentlichungstag der Anmeldung: 10.11.2010
(73) Patentinhaber: Griesser Holding AG, 8355 Aadorf (CH)
(72) Erfinder: Waltle, Josef, 6824 Schlins (AT)
(74) Vertreter: Gachnang, Hans Rudolf

(56) Entgegenhaltungen:
- EP-A- 1 160 409
- EP-A- 1 816 298
- WO-A-2007/105057

## Beschreibung

Die Erfindung betrifft einen Schiebe-Falt-Laden zum Verschließen und Freigeben zumindest eines Teils einer Gebäudeöffnung, insbesondere eines Fensters oder einer Türe, insbesondere zum Sonnenschutz, nach dem Oberbegriff des Anspruchs 1.

Aus dem Stand der Technik sind Schiebe-Falt-Läden der eingangs genannten Art in zwei-, vier- oder mehrflügliger Ausführung bekannt. Sie finden insbesondere als Sonnen- und Sichtschutz oder in massiverer Ausführungsform als Einbruchs- und Sturmschutz vor Fenstern und Türen Anwendung. Derartige Schiebe-Falt-Läden besitzen meist mindestens zwei, bevorzugt vier oder mehr Ladenelemente, die jeweils gelenkig miteinander verbunden sind. Somit setzt sich ein derartiger Schiebe-Falt-Laden aus einem oder mehreren ganzen oder halben Paaren von Ladenelementen zusammen, wobei jedes Paar drei vertikale Achse bildet, nämlich eine mittlere Nebenachse, welche die mittlere schwenkbare Verbindungsachse der beiden Ladenelemente darstellt, und zwei randseitige Hauptachsen. Alle Hauptachsen liegen in einer Ebene, nämlich der Schließebene. Die erste Hauptachse des ersten Ladenelementepaars ist in der Regel unverschiebbar und beispielsweise am Fensterrahmen schwenkbar fixiert. Die restlichen Hauptachsen sind entlang einer horizontalen und senkrecht zu den Hauptachsen verlaufenden Schließachse linear verschiebbar geführt, wobei die Ladenelementepaare um die beiden aneinanderliegenden und als gemeinsam betrachteten Hauptachsen schwenkbar miteinander verbunden sind. In anderen Worten sind die Ladenelemente, abgesehen vom randseitigen ersten Ladenelement, welches nur verschwenkbar, nicht aber verschiebbar gelagert ist, zusätzlich an ihren jeweils der Fenster- oder Türöffnung zugewandten Randseiten parallel zur Schließebene verschiebbar in mindestens einer horizontalen Längsführungsschiene gelagert. Die freie und letzte Hauptachse wird zum Öffnen und Schließen des Ladens verwendet und ist mit Verstellmitteln, beispielsweise einem Riemen- oder Seilzug, der entweder manuell oder vorzugsweise elektrisch antreibbar ist, zum linearen Verstellen gekoppelt.

Im geöffneten Zustand des Schiebe-Falt-Ladens ist selbiger ziehharmonikaartig zusammengeschoben und die einzelnen, verschwenkbar miteinander verbundenen Ladenelemente sind im Wesentlichen rechtwinklig zur Schließebene ausgerichtet. Im vollständig geschlossenen Zustand des Schiebe-Falt-Ladens liegen die einzelnen Ladenelemente nahezu in einer gemeinsamen Ebene, die parallel zu der Schließebene verläuft, und verschließen - gegebenenfalls zusammen mit einem zweiten Schiebe-Falt-Laden - die Fenster- oder Türöffnung, vor der sie angeordnet sind. Hierbei können sich die einzelnen Ladenelemente nur nahezu, aber nicht genau in einer gemeinsamen Ebene befinden, denn auch in der geschlossenen Stellung muss eine geringfügige Zickzack-Ausrichtung erhalten bleiben, um ein gegenseitiges Blockieren der Ladenelemente zu verhindern und ein erneutes Öffnen des Laden durch lineares Verschieben der Hauptachsen entlang der Schließachse zu ermöglichen. Würden die Ladenelemente im geschlossenen Zustand des Ladens in einer gemeinsamen Ebene - also zueinander eben - ausgerichtet sein und würden somit sowohl die Haupt- als auch die Nebenachsen nahezu oder vollständig in der Schließebene liegen, würden sich die Ladenelemente zueinander in Totpunktausrichtung befinden und ein Zusammenschieben des Ladens durch lineares Verschieben der Hauptachsen entlang der Längsführungsschiene wäre nicht möglich.

Aus der DE 35 13 630 C1 ist ein Falttor bekannt, bei welchem zwischen den Flügeln eine Federanordnung offenbart ist. Ein Nachteil einer derartigen Federanordnung besteht darin, dass die Federn dem Antrieb beim Schließen entgegenwirken, ein Erreichen des Totpunkts aufgrund der Federkraft und der begrenzten Antriebskraft auch im geschlossenen Zustand verhindert wird, der Antrieb einem verstärkten Verschleiß unterworfen ist und die Federn selbst ebenfalls einem Verschleiß unterliegen. Die Anordnung von Federn ist aus Platzgründen nicht immer umsetzbar.

Zur Ermöglichung der Totpunktüberwindung sind außerdem alternative Antriebsvorrichtungen bekannt geworden.

Aus der WO 2004/074616 A1 ist ein Faltblatttor mit einer Antriebseinrichtung zum Öffnen und Schließen bekannt, wobei ein von einem Antriebsmotor um eine vertikale Achse verschwenkbarer Schwenkhebel mit dem ersten Flügelelement zusammenwirkt.

In der EP 1 816 298 A1 wird ein Schiebe-Falt-Fensterladen zum Verschließen und Freigeben zumindest eines Teils einer Fenster- oder Türöffnung beschrieben. Eine Antriebseinrichtung besitzt einen von einem Antriebsmotor zwischen einer Öffnungs- und einer Schließstellung um eine vertikale Schwenkachse verschwenkbaren Schwenkhebel, der mit dem ersten Ladenelement zum Verschwenken desselben zwischen seiner Offen- und Geschlossen-Stellung zusammenwirkt. Außerdem umfasst die Antriebseinrichtung einen von einem weiteren Antriebsmotor zwischen einer Öffnungs- und einer Schließstellung um eine vertikale Schwenkachse verschwenkbaren Zusatzschwenkhebel, der mit dem dritten Ladenelement zum Verschwenken desselben zwischen seiner Offen- und Geschlossen-Stellung zusammenwirkt. Da die Schwenkhebel direkt auf die Ladenelemente in nichtparalleler, im Wesentlichen senkrechter Richtung zur Schließebene wirken, kann die Totpunktausrichtung der Ladenelemente zueinander überwunden werden, so dass die Ladenelemente im geschlossenen Zustand des Ladens zueinander eben ausgerichtet sein können.

Ein Nachteil eines derartigen Schwenkhebelantriebs besteht insbesondere darin, dass für jedes Ladenelementepaar ein eigener Schwenkhebelantrieb vorzusehen ist und die Existenz der offensichtlichen und Umwelteinflüssen ausgesetzten Schwenkhebel sowohl ästhetischen als auch funktionalen Ansprüchen nicht immer zu genügen vermag.

Die Aufgabe der Erfindung besteht somit darin, einen Schiebe-Falt-Laden der eingangs genannten Art zur Verfügung zu stellen, der einen einfachen und weitgehend in den Schiebe-Falt-Laden integrierten Antrieb aufweist und dessen Ladenelemente im geschlossenen Zustand des Schiebe-Falt-Ladens eine in einer gemeinsamen Ebene liegende Ausrichtung aufweisen.

Diese Aufgabe wird durch die Verwirklichung der Merkmale des unabhängigen Anspruchs gelöst. Merkmale, die die Erfindung in alternativer oder vorteilhafter Weise weiterbilden, sind den abhängigen Patentansprüchen zu entnehmen.

Die Erfindung beruht darauf, mindestens ein Ladenelementepaar in dessen Geschlossenstellung in Totpunktausrichtung oder Übertotpunktausrichtung auszurichten, wobei das erste Ladenelement und das zweite Ladenelement eben oder jeweils parallel zu der Schließebene ausgerichtet sind, und mittels einer Eingriffseinheit, die im am Randbereich des Schiebe-Falt-Ladens verlaufenden Horizontalrahmen angeordnet ist und die mit einem Eingriffsarm, der mittels eines Eingriffsmotors um eine Schwenkachse schwenkbar ist, den Totpunktausrichtungsbereich zu überwinden. Das weitere Öffnen des Ladenpaares erfolgt durch ein lineares Verschieben eines Hauptführungsglieds mittels eines Hauptantriebs, wobei das Ladenpaar vom Randbereich des Totpunktausrichtungsbereich, in welchem das Ladenpaar auseinandergefaltet und zur Schließebene hingeschwenkt ist, in eine erste Offenstellung, in welcher das Ladenpaar ziehharmonikaartig zusammengefaltet und von der Schließebene weggeschwenkt ist, schwenkbar ist. Das Schliessen erfolgt in umgekehrter Reihenfolge.

Weiters umfasst der Schiebe-Falt-Laden eine Steuereinheit, die mit dem Hauptantrieb, dem Eingriffsmotor und Erfassungsmitteln zum Erfassen der Stellung des Ladenpaars im Totpunktausrichtungsbereich in derartiger Wirkverbindung steht und derart ausgebildet ist, dass bei Geschlossenstellung des Ladenpaars eine Öffnungssequenz und eine Schließsequenz ausführbar ist. Bei der Öffnungssequenz wird - bei Geschlossenstellung des Ladenpaars - die Eingriffseinheit zum Schwenken des Ladenpaars aus dem Totpunktausrichtungsbereich heraus angesteuert. Gleichzeitig oder anschliessend erfolgt ein Ansteuern des Hauptantriebs zum linearen Verschieben des Hauptführungsglieds in Richtung zur festen Hauptachse des Ladenpaars und in die erste Offenstellung. Bei der Schließsequenz wird - bei Offenstellung des Ladenpaars - der Hauptantrieb zum linearen Verschieben des Hauptführungsglieds in Richtung zur festen Hauptachse des Ladenpaars und in Richtung weg von der Geschlossenstellung angesteuert. Bei Erreichen des Totpunktausrichtungsbereichs erfolgt ein Ansteuern der Eingriffseinheit zum Schwenken des Ladenpaars in die Geschlossenstellung.

In einer Weiterbildung der Erfindung ist das Ladenpaar derart geführt, dass es sich in seiner Geschlossenstellung in einer Übertotpunktausrichtung befindet. Anstelle der oben beschriebenen Öffnungssequenz kann erfindungsgemäß eine erweiterte Öffnungssequenz eingesetzt werden, bei welcher der Hauptantrieb zunächst zum linearen Verschieben des Hauptführungsglieds in Richtung weg von der festen Hauptachse des Ladenpaars zum Überwinden der Übertotpunktausrichtung und zum Erreichen einer absoluten Totpunktausrichtung des Ladenpaars angesteuert wird. In dieser absoluten Totpunktausrichtung erfolgt nun ein Ansteuern der Eingriffseinheit zum Schwenken des Ladenpaars aus der absoluten Totpunktausrichtung und dem Totpunktausrichtungsbereich hinaus. Im Anschluss wird der Hauptantrieb zum linearen Verschieben des Hauptführungsglieds in Richtung zur festen Hauptachse in die Offenstellung angesteuert.

Erfindungsgemäß wirken der Hauptantrieb und die Eingriffseinheit derart zusammen, dass der Hauptantrieb in dem Schwenkbereich des Ladenpaares außerhalb des Totpunktausrichtungsbereich das Öffnen und Schließen des Ladenpaars durch das lineare Verschieben des Hauptführungsgliedes übernimmt, wohingegen die Eingriffseinheit das Schwenken des Ladenpaars innerhalb des Totpunktausrichtungsbereich sowie aus diesem hinaus und in diesen hinein mittels einer Schwenkbewegung ermöglicht. Somit werden die Vorteile eines Linearantriebs, nämlich seine unauffällige und im Rahmen integrierbare Unterbringung dieses leistungsstarken Antriebs, mit den Vorteilen eines Schwenkantriebs, der eine Totpunktüberwindung des Ladenpaars ermöglicht, verbunden. Die Nachteile beider Antriebskonzepte, nämlich das Unvermögen der Totpunktüberwindung beim Linearantrieb und die auffälligen Zusatzelemente, insbesondere ein groß dimensionierter Schwenkarm, des Schwenkantriebs, weist das Antriebskonzept des erfindungsgemäßen Schiebe-Falt-Ladens nicht auf, da ein klein dimensionierter und nur im Totpunktausrichtungsbereich wirkender Schwenkantrieb zur Totpunktüberwindung eingesetzt werden muss.

Die Erfindung ermöglicht somit, einen im geschlossenen Zustand eben ausgerichteten und sich in Totpunktausrichtung oder sogar in Übertotpunktausrichtung befindenden Schiebe-Falt-Laden zu verwirklichen, wobei auf störende und optisch auffällige Zusatzelemente, welche die Ästhetik des Schiebe-Falt-Ladens negativ beeinflussen und die Störanfälligkeit erhöhen, verzichtet werden kann.

Im Folgenden wird die Erfindung anhand eines konkreten Ausführungsbeispiels unter Zuhilfenahme schematischer Abbildungen sowohl allgemein als auch im Speziellen rein exemplarisch beschrieben, wobei auch auf weitere Details der Erfindung sowie deren Vorteile eingegangen wird. Im Einzelnen zeigen:
- Fig. 1: eine Seitenansicht auf einen Schiebe-Falt-Laden mit vier Ladenelementen in einer Zwischenstellung;
- Fig. 2: eine Schrägansicht auf den Schiebe-Falt-Laden aus Figur 1;
- Fig. 3: eine Draufsicht auf den Schiebe-Falt-Laden in einer Gesamt-Offenstellung;
- Fig. 4a: eine Draufsicht auf den Schiebe-Falt-Laden in einer Gesamt-Geschlossenstellung;
- Fig. 4b: eine Draufsicht auf den Schiebe-Falt-Laden in einer absoluten Totpunktausrichtung des ersten und zweiten Ladenelements;
- Fig. 4c: eine Draufsicht auf den Schiebe-Falt-Laden in einer ersten Gesamt-Zwischenstellung;
- Fig. 4d: eine Draufsicht auf den Schiebe-Falt-Laden in einer zweiten Gesamt-Zwischenstellung; und
- Fig. 4e: eine Draufsicht auf den Schiebe-Falt-Laden in einer zweiten Gesamt-Offenstellung.

Die Figuren 1 bis 4e zeigen eine gemeinsame Ausführungsform, weshalb die zusammengehörenden Figuren zum Teil gemeinsam beschrieben werden und auf die erneute Erläuterung bereits eingeführter Merkmale und Bezugszeichen verzichtet wird.

Es sei darauf hingewiesen, dass es sich bei den Darstellungen um schematische Veranschaulichungen handelt, wobei die Proportionen der einzelnen Elemente bewusst zur besseren Erkennbarkeit gewisser Merkmale verändert wurden. Insbesondere wurde zur besseren Erkennbarkeit der Seitenränder eine grosse Dicke der Ladenelemente gewählt.

Die Figuren 1 und 2 sowie 3 bis 4e zeigen in einer schematischen Seiten- bzw. Schrägansicht bzw. Draufsicht einen Schiebe-Falt-Laden 1 zum Verschließen und Freigeben zumindest eines Teils einer Gebäudeöffnung, insbesondere eines Fensters oder einer Türe. Der Schiebe-Falt-Laden 1 kann insbesondere zum Sonnen- oder Sichtschutz oder zum Wind- und Wetterschutz sowie zum Einbruchsschutz dienen.

Der Schiebe-Falt-Laden 1 besitzt ein erstes Ladenelement 10, das im Bereich seines ersten Seitenrandes 11 um eine unverschiebbare vertikale erste Hauptachse 51, die in einer sich vertikal erstreckenden Schließebene 3 liegt, verschwenkbar gelagert ist, wie in Figur 3 gezeigt. Die erste Hauptachse 51 ist - wie auch die weiteren Hauptachsen - als geometrische Achse zu verstehen. Vorzugsweise kann es sich jedoch in der Praxis auch um eine mechanische Achse, beispiele den Zapfen eines am zweiten Seitenrand 11 befestigten Scharniers, handeln. Die erste Hauptachse 51 bildet die schwenkbare Verbindung zwischen dem ersten Ladenelement 10 und dem Rahmen der Gebäudeöffnung, beispielsweise der Fensterzarge.

Im allgemeinen ist unter den ersten Seitenrändern jeweils derjenige Seitenrand des Ladenelements zu verstehen, welcher im geöffneten, also im ziehharmonikaartig zusammengeklappten Zustand des Schiebe-Falt-Ladens zur Gebäudeöffnung und zu den Hauptachsen zeigt, wohingegen unter den zweiten Seitenrändern jeweils der auf der anderen, gegenüberliegenden Seite des Ladenelements weg von der Gebäudeöffnung und zu den Nebenachse zeigende Seitenrand zu verstehen ist.

Ein zweites Ladenelement 20 ist im Bereich seines zweiten Seitenrandes 22 mit dem ersten Ladenelement 10 im Bereich von dessen zweitem Seitenrand 12 um eine vertikale erste Nebenachse 61 verschwenkbar verbunden. Wie auch bei den Hauptachsen handelt es sich bei den Nebenachsen um geometrische Achsen, die jedoch auch von physischen Achsen, insbesondere Scharnierelementen gebildet werden können, wie in den Figuren 1 und 2 erkennbar.

Das zweite Ladenelement 20 ist wiederum im Bereich seines ersten Seitenrades 21 um eine verschiebbare vertikale zweite Hauptachse 52, die in der Schließebene 3 liegt, verschwenkbar gelagert. Die zweite Hauptachse 52 ist entlang einer senkrecht zur vertikalen zweiten Hauptachse 52 und in der Schließebene 3 verlaufenden horizontalen Schließachse 4 mittels eines ersten Hauptführungsgliedes 56 linear verschiebbar geführt. In anderen Worten sind die erste Hauptachse 51 und die zweite Hauptachse 52 parallel und liegen in der sich vertikal erstreckenden Schießebene 3, wobei der Abstand der beiden parallelen Hauptachsen 51 und 52 durch Verschieben der zweiten Hauptachse 52 in Richtung der Schließachse 4 verändert werden kann.

Horizontal im Randbereich des Schiebe-Falt-Ladens 1 und parallel zur Schließachse 4 verläuft mindestens eine Hauptführungsschiene 80, in welcher das erste Hauptführungsglied 56 linear verschiebbar geführt ist. Das erste Hauptführungsglied 56 ist im Bereich der zweiten Hauptachse 52 insbesondere am oberen und/oder unteren Rand des zweiten Ladenelements 20 angeordnet. In der gezeigten Ausführungsform läuft die zweite Hauptachse 52 im Wesentlichen durch das Hauptführungsglied 56, weshalb in der Draufsicht der Figuren 3 bis 4e das erste Hauptführungsglied 56 von der zweiten Hauptachse 52 graphisch nicht trennbar ist. Das erste Hauptführungsglied 56 ist beispielsweise ein erster Läufer innerhalb der Hauptführungsschiene 80, welcher lediglich eine Beweglichkeit parallel zur Schließachse 4 und um die vertikale zweite Hauptachse 52 herum ermöglicht.

Mit dem ersten Hauptführungsglied 56 ist direkt oder indirekt ein Hauptantrieb 81 derart gekoppelt, dass das erste Hauptführungsglied 56 linear entlang der Schließachse 4 verschoben werden kann. Die Kopplung kann direkt beispielsweise mittels eines Riemenantriebs innerhalb der Hauptführungsschiene 80 erfolgen, oder indirekt, indem beispielsweise ein weiteres, insbesondere drittes Ladenelement 30 und/oder viertes Ladenelement 40, das mit dem zweiten Ladenelement 20 direkt oder indirekt verbunden ist, mittels des Hauptantriebs 81 verstellbar ist und somit bei Anschlag der jeweiligen Ladenelemente das erste Hauptführungsglied 56 mitverstellt, wie im gezeigten Ausführungsbeispiel der Fall.

Es sei darauf hingewiesen, dass die Erfindung ebenfalls einen Schiebe-Falt-Laden mit nur zwei Ladenelementen 10 und 20 umfasst, auch wenn das gezeigte Ausführungsbeispiel insgesamt vier Ladenelemente 10, 20, 30 und 40 aufweist. Das im Folgenden beschrieben dritte Ladenelement 30 und vierte Ladenelement 40 sowie die dort angeordneten und diesen Ladenelementen zugeordneten Merkmale sind fakultative Merkmale, die eine Weiterbildung der Erfindung darstellen.

Durch das direkt oder indirekt erzwungene Verschieben des ersten Hauptführungsglieds 56 entlang der Schließachse 4 ist es möglich, das erste Ladenelement 10 sowie das zweite Ladenelement 20 von einer in den Figuren 3, 4d und 4e gezeigten ersten Offenstellung O1, in welcher das erste Ladenelement 10 und das zweiten Ladenelement 20 ziehharmonikaartig zusammengefaltet und jeweils von der Schließebene 3 weggeschwenkt sind, in eine in Figur 4a gezeigte erste Geschlossenstellung C1, in welcher das erste Ladenelement 10 und das zweiten Ladenelement 20 auseinandergefaltet und jeweils zur Schließebene 3 hingeschwenkt sind, zu schließen und in umgekehrter Reihenfolge zu öffnen, wie in den Figuren 4b und 4c dargestellt.

In der in Figur 4a gezeigten ersten Geschlossenstellung C1 der beiden Ladenelemente 10 und 20 befinden sich selbige erfindungsgemäss in einem Totpunktausrichtungsbereich. In der ersten Geschlossenstellung C1 sind das erste Ladenelement 10 und das zweite Ladenelement 20 jeweils im Wesentlichen parallel zu der Schließebene 3 ausgerichtet. Im gezeigten Ausführungsbeispiel befinden sich die Ladenelemente 10 und 20 in einer Übertotpunktausrichtung, da die ersten Hauptachse 51, die zweite Hauptachse 52 und die erste Nebenachse 61 derart angeordnet sind, dass die erste Nebenachse 61 in der ersten Geschlossenstellung C1 und - bei paralleler Ausrichtung des ersten Ladenelements 10 und des zweiten Ladenelements 20 zur der Schließebene 3 - außerhalb der Schließebene 3 auf der einen Seite der Schließebene 3, und in der ersten Offenstellung O1 auf der anderen Seite der Schließebene 3 verläuft. In anderen Worten liegt die erste Nebenachse 61 in der ersten Geschlossenstellung C1, Figur 4a, auf der einen Seite der Schließebene 3 und in der ersten Offenstellung O1, Figuren 3 und 4e, auf der anderen Seite der Schließebene 3. Die erste Nebenachse 61 muss also zum Öffnen und Schließen durch die Schließebenen 3 geführt werden.

Der Zustand, in welchem die erste Nebenachse 61 im Wesentlichen in der Schließebene 3 liegt und somit die drei Achsen 51, 52 und 61 alle in der Schließebene 3 verlaufen, wird als absolute Totpunktausrichtung T, wie in Figur 4b gezeigt, bezeichnet. In diesem Zustand ist es nicht möglich, die Ladenelemente 10 und 20 nur durch lineares Verschieben des ersten Hauptführungsgliedes 56 in Richtung zur ersten Hauptachse 51 zu Öffnen, das ein labiles Gleichgewicht aufgrund der planaren Ausrichtung der drei Achsen 51, 52 und 61 herrscht. Die absolute Totpunktausrichtung T kann erreicht werden, indem die beiden Hauptachsen 51 und 52 auseinander gezogen werden und somit der Abstand der Hauptachsen 51 und 52 maximiert wird, wie in den Figuren 4a und 4b gezeigt. Dieses Maximieren erfolgt insbesondere durch lineares Verschieben des Hauptführungsgliedes 56 in Richtung weg von der ersten Hauptachse 51 mittels des Hauptantriebs 81. Aufgrund von Reibung wird diese absolute Totpunktausrichtung T von einem Bereich umgeben, in welchem ebenfalls ein Blockieren der Ladenelemente 10 und 20 stattfindet und ein Zusammenfalten durch das lineare Verschieben nicht möglich ist. Dieser Bereich wird als Totpunktausrichtungsbereich bezeichnet. Der Totpunktausrichtungsbereich wird somit nicht nur durch die Lage der Nebenachse zur Schliessebene, sondern auch durch Reibung in den Gelenken und die Scharniergeometrie bestimmt. In anderen Worten ist der Totpunktausrichtungsbereich derjenige Ausrichtungsbereich, in welchem sich ein nahe der oder in Geschlossenstellung stehendes, auseinandergefaltetes Ladenelementepaar aufgrund der Lage der Nebenachse zu den beiden Hauptachsen nicht durch Verringern des Abstands der beiden Hauptachsen ziehharmonikaartig zusammenfalten lässt. Dieser Totpunktausrichtungsbereich wird einerseits durch die absolute Totpunktausrichtung T, den diese absolute Totpunktausrichtung T umgebenden, sich durch Reibung ergebenden Bereich sowie einen allfälligen Übertotpunktausrichtungsbereich gebildet.

Abhängig von der Art der Anordnung der Achsen auf den Ladenelementen fallen die Geschlossenstellung und die absolute Totpunktausrichtung zusammen oder, wie im gezeigten Ausführungsbeispiel, sie liegen auseinander, insbesondere mit dazwischen liegendem Übertotpunktausrichtungsbereich.

Im gezeigten Ausführungsbeispiel sind das erste Ladenelement 10 und das zweite Ladenelement 20 in der ersten Geschlossenstellung C1 jeweils im Wesentlichen parallel zu der Schließebene 3 ausgerichtet und befinden sich in Übertotpunktausrichtung, wie in Figur 4a dargestellt.

Erfindungsgemäß weist der Schiebe-Falt-Laden 1 eine Eingriffseinheit 70 zur Überwindung des Totpunktausrichtungsbereichs auf, die im Bereich der ersten Hauptachse 51 angeordnet ist. Vorzugsweise befindet sich das Eingriffseinheit 70 am Horizontalrahmen 2, der im Randbereich des Schiebe-Falt-Ladens 1 und der zu verschliessenden Öffnung und parallel zur Schließachse 4 verläuft. Die Eingriffseinheit 70 besitzt einen Eingriffsarm 71, der mittels eines Eingriffsmotors 72 bewegbar, insbesondere um eine Schwenkachse 73 schwenkbar ist, wie in Figur 1 gezeigt. Im gezeigten Ausführungsbeispiel entspricht die Drehachse des Eingriffsmotors 72 der Schwenkachse 73 des Eingriffsarms 71. Es ist jedoch auch möglich, ein Getriebe oder ein sonstiges Umlenkelement zwischen dem Eingriffsmotor 72 und dem Eingriffsarm 71 vorzusehen, so dass die Bewegungsachse des Eingriffsmotors 72 nicht der Schwenkachse 73 entspricht. Der Eingriffsmotor 72 kann insbesondere von einem Rotationsantrieb oder einem Linearantrieb gebildet werden, wobei gegebenenfalls ein Umlenkglied zur Erzeugung einer Schwenkbewegung, einer Linearbewegung oder eines sonstigen Bewegung des Eingriffsarms 71 insbesondere um die Eingriffsachse 73 zum Einsatz kommt.

Am ersten Ladenelement 10 ist auf der zum Horizontalrahmen 2 weisenden Seite 13 ein Eingriffsanschlag 74 angeordnet, wie in Figur 2 veranschaulicht. Im gezeigten Ausführungsbeispiel ist der Eingriffsanschlag 74 ein Eingriffsbolzen. Zumindest im Totpunktausrichtungsbereich des ersten Ladenelements 10 befindet sich der Eingriffsanschlag 74 im mechanischen Wirkbereich des Eingriffsarms 71, so dass der Eingriffsarms 71 eine Kraft auf den Eingriffsanschlag 74 zur Einleitung einer Bewegung des ersten Ladenelements 10 ausüben kann.

Im gezeigten Ausführungsbeispiel ist der Eingriffsanschlag als ein sich im Wesentlichen parallel zur ersten Hauptachse 51 erstreckender Eingriffsbolzen 74 ausgebildet. Es ist jedoch auch eine andere Ausgestaltung, beispielsweise in Form einer Nase, eines Hakens oder eines sonstigen Teils, das sich im mechanischen Wirkbereich des Eingriffsarms 71 erstreckt, möglich.

Die Eingriffseinheit 70 und der Eingriffsanschlag 74 sind derart angeordnet und ausgebildet, dass der Eingriffsanschlag 74 im Wirkbereich durch ein mittels des Eingriffsmotors 72 erzwungenen Bewegens, im gezeigten Ausführungsbeispiel Schwenkens, des Eingriffsarms 71 in eine Schließ-Richtung, insbesondere eine Schließ-Schwenkrichtung, von dem Eingriffsarm 71 in die ersten Geschlossenstellung C1, wie in Figur 4a gezeigt, drückbar ist und durch ein insbesondere entgegen gesetztes Bewegen, im gezeigten Ausführungsbeispiel Schwenken, des Eingriffsarms 71 in eine Öffnungs-Richtung, insbesondere eine Öffnungs-Schwenkrichtung, von dem Eingriffsarm 71 aus dem Totpunktausrichtungsbereich, Figuren 4a und 4b, heraus und in Richtung zur ersten Offenstellung O1, Figuren 4c, 4d und 4e, drückbar ist.

Vorzugsweise ist die Eingriffseinheit 70 derart ausgebildet, dass der Eingriffsarm 71 den Eingriffsanschlag 74 beim Bewegen in die Schließ-Richtung auf einer zur ersten Offenstellung O1 weisenden Seite und beim Bewegen in die Öffnungs-Richtung auf einer entgegen gesetzten, zur ersten Geschlossenstellung C1 weisenden Seite kontaktiert. In anderen Worten schwenkt der Eingriffsarm 71 um den Eingriffsanschlag 74 herum und berührt ihn entweder von der einen oder der anderen Seite.

Ausserdem sind Erfassungsmittel vorgesehen, mittels welcher eine Stellung des ersten Ladenelements 10 im Totpunktausrichtungsbereich, wie in den Figuren 4a und 4b gezeigt, erfassbar ist. Die Erfassungsmittel zum Erfassen einer Stellung des ersten Ladenelements 10 im Totpunktausrichtungsbereich, insbesondere in der absoluten Totpunktausrichtung, sind im gezeigten Ausführungsbeispiel als Mittel zum Erfassen eines Antriebskraftanstiegs des Hauptantriebs 81, insbesondere als Stromanstiegserfassungsmittel am Hauptantrieb 81 ausgebildet. In anderen Worten wird eine Stellung des ersten Ladenelements 10 im Totpunktausrichtungsbereich dadurch erfasst, dass der Hauptantrieb 81 blockiert, da ein lineares Verschieben der Ladenelemente 10 und 20 nicht mehr möglich ist. In diesem Zustand befinden sich die Ladenelemente 10 und 20 beispielsweise in der ersten Geschlossenstellung C1 in Figur 4a. Da beide Ladenelemente 10 und 20 in Übertotpunktausrichtung stehen, ist es nicht möglich, durch ein direktes oder indirektes Verstellen des ersten Hauptführungsglieds 56 in Richtung zur ersten Hauptachse 51 die Ladenelemente 10 und 20 zu öffnen. Der Hauptantrieb 81 blockiert. Jedoch ist es in dieser ersten Geschlossenstellung C1, Figur 4a, möglich, die Ladenelemente 10 und 20 von der ersten Geschlossenstellung C1 und der Übertotpunktausrichtung in die absolute Totpunktausrichtung T, Figur 4b, zu verstellen, indem über den Hauptantrieb 81 das erste Hauptführungsglied 56 weg von der ersten Hauptachse 51 verstellt wird, bis die beiden Ladenelemente 10 und 20 die absolute Totpunktausrichtung T annehmen. In dieser absoluten Totpunktausrichtung T wird der Hauptantrieb 81 wieder blockiert und es kommt zu einem Kraftanstieg, der insbesondere durch Stromanstiegserfassungsmittel am Hauptantrieb 81 erfassbar ist.

Nach Verlassen des Totpunktausrichtungsbereichs sind die Ladenelemente 10 und 20 in die entsprechende Richtung wieder linear verschiebbar. Die Erfassungsmittel zum Erfassen des Verlassens des Totpunktausrichtungsbereichs sind dementsprechend im gezeigten Ausführungsbeispiel als Mittel zum Erfassen eines Antriebskraftabfalls des Hauptantriebs 81, insbesondere als Stromabfallserfassungsmittel am Hauptantrieb 81, ausgebildet.

Die Erfassungsmittel können jedoch auch von anderen geeigneten Mitteln gebildet werden. Sie können beispielsweise als Positionssensor, Mikroschalter, Hallsensor, Lichtschranke, Zeitschalter, Stromerfassungsmittel am Hauptantrieb oder Stromerfassungsmittel am Eingriffsmotor gebildet werden. Insbesondere ist es möglich, die Stellung der Ladenelemente durch eine Zeitnahme zu erfassen. Aus der Kenntnis der Bewegungsgeschwindigkeit des Hauptantriebs 81 sowie der Ausgangsstellung und der Kinematik der Ladenelemente 10 und 20 kann deren Stellung durch Zeitnahme abgeleitet werden.

Der erfindungsgemässe Schiebe-Falt-Laden 1 umfasst weiters eine Steuereinheit 90, Figur 4a, die mit dem Hauptantrieb 81, dem Eingriffsmotor 72 und den Erfassungsmitteln in derartiger Wirkverbindung steht und derart ausgebildet ist, dass bei erster Geschlossenstellung C1, Figur 4a, eine Öffnungssequenz und bei erster Offenstellung O1, Figuren 4d und 4e, insbesondere einer Gesamt-Offenstellung O des Schiebe-Falt-Ladens 1, Figur 4e, eine Schließsequenz ausführbar ist.

Bei der Öffnungssequenz wird die Eingriffseinheit 70 zum Schwenken des ersten Ladenelements 10 aus dem Totpunktausrichtungsbereich heraus, Figuren 4a und 4b, angesteuert, so dass die beiden Ladenelemente 10 und 20 den Totpunktausrichtungsbereich verlassen und mittels des Hauptantriebs 81 verschiebbar sind. Zumindest nach dem Verlassen des Totpunktausrichtungsbereichs erfolgt ein Ansteuern des Hauptantriebs 81 zum direkten oder indirekten linearen Verschieben des ersten Hauptführungsglieds 56 in Richtung zur ersten Hauptachse 51 in die erste Offenstellung O1, Figuren 4c und 4d, insbesondere in eine Gesamt-Offenstellung O des Schiebe-Falt-Ladens 1, Figur 4e. Die Schließsequenz ist bei erster Offenstellung O1, Figuren 4d und 4e, insbesondere einer Gesamt-Offenstellung O des Schiebe-Falt-Ladens 1, Figur 4e, ausführbar. Bei der Schließsequenz wird der Hauptantrieb 81 zum direkten oder indirekten linearen Verschieben des ersten Hauptführungsglieds 56 in Richtung zur ersten Geschlossenstellung C1 und weg von der ersten Hauptachse 51 angesteuert, wie in Figur 4c gezeigt. Bei Erreichen des Totpunktausrichtungsbereichs, in welchem ein weiteres lineares Verschieben nicht mehr möglich ist, insbesondere bei Erreichen der absoluten Totpunktausrichtung gemäß Figur 2b, erfolgt das Ansteuern der Eingriffseinheit 70 zum Schwenken des ersten Ladenelements 10 in die erste Geschlossenstellung C1, Figur 4a, gegebenenfalls unterstützt durch eine Richtungsumkehr des Hauptantriebs 81.

Die Steuereinheit 90 ist vorzugsweise eine elektronische Steuerung, die elektrisch mit dem Hauptantrieb 81, dem Eingriffsmotor 72 und den Erfassungsmitteln verbunden ist. Werden die Erfassungsmittel zum Erfassen einer Stellung des ersten Ladenelements 10 im Totpunktausrichtungsbereich, insbesondere in der absoluten Totpunktausrichtung, von Stromanstiegserfassungsmitteln am Hauptantrieb 81 gebildet, können die Erfassungsmittel in Form eine Strommesseinrichtung in der Steuereinheit integriert sein. Anstelle einer elektronischen Steuereinheit 90 ist auch eine pneumatische, hydraulische oder mechanische Steuerung möglich.

In einer Weiterbildung der Erfindung sind die Eingriffseinheit 70, der Eingriffsanschlag 74 und die Steuereinheit 90 derart angeordnet und ausgebildet, dass der Eingriffsarm 71 in eine von dem Eingriffsanschlag 74 derart weggeschwenkte Grundstellung schwenkbar ist, dass das erste Ladenelement 10 entkoppelt von der Eingriffseinheit 70 frei schwenkbar ist, wie in den Figuren 4c, 4d und 4e der Fall.

In der in den Figuren gezeigten Ausführungsform, auf welche sich die Erfindung nicht beschränkt, sind die erste Hauptachse 51, die zweite Hauptachse 52 und die erste Nebenachse 61 derart angeordnet, dass die erste Nebenachse 61 in der ersten Geschlossenstellung C1 und bei paralleler Ausrichtung des ersten Ladenelements 10 und des zweiten Ladenelements 20 zu der Schließebene 3 außerhalb der Schließebene 3 auf der einen Seite der Schließebene 3 und somit in Übertotpunktausrichtung, Figur 4a, und in der ersten Offenstellung O1 auf der anderen Seite der Schließebene 3, Figuren 4c, 4d und 4e verläuft. Die Steuereinheit 90 steht hierbei mit dem Hauptantrieb 81, dem Eingriffsmotor 72 und den Erfassungsmitteln in derartiger Wirkverbindung und ist derart ausgebildet, dass bei erster Geschlossenstellung C1 eine erweiterte Öffnungssequenz ausführbar ist. Bei dieser erweiterten Öffnungssequenz, die von Figur 4a ausgeht, wird zunächst der Hauptantrieb 81 zum direkten oder indirekten linearen Verschieben des ersten Hauptführungsglieds 56 in Richtung weg von der ersten Hauptachse 51 zum Überwinden der Übertotpunktausrichtung und zum Erreichen einer absoluten Totpunktausrichtung T des ersten Ladenelements 10 und des zweiten Ladenelements 20 angesteuert. In dieser - in Figur 4b gezeigten - Totpunktausrichtung T liegt die erste Nebenachse 61 im Wesentlichen in der Schließebene 3. Nun erfolgt ein Ansteuern der Eingriffseinheit 70 zum Bewegen - im gezeigten Ausführungsbeispiel zum Schwenken - des ersten Ladenelements 10 aus der absoluten Totpunktausrichtung T und dem Totpunktausrichtungsbereich heraus. Im Anschluss wird der Hauptantrieb 81 zum direkten oder indirekten linearen Verschieben des ersten Hauptführungsglieds 56 in Richtung zur ersten Hauptachse 51 in die erste Offenstellung O1, Figur 4d, insbesondere in eine Gesamt-Offenstellung O des Schiebe-Falt-Ladens 1, Figur 4e, angesteuert. Diese erweiterte Sequenz ist insbesondere bei Schiebe-Falt-Ladenanordnungen, die sich im geschlossenen Zustand in Übertotpunktausrichtung befinden, wie im gezeigten Ausführungsbeispiel der Fall, von Vorteil, da die Eingriffseinheit 70 entlastet wird und nur in einem sehr kleinen Bereich, nämlich dem Bereich nahe der absoluten Totpunktausrichtung, wirken muss. Erfindungsgemäss ist es jedoch auch möglich, dass auf die beschriebene erweiterte Öffnungssequenz auch bei einem Übertotpunktausrichtungsladen verzichtet wird und die Eingriffseinheit 70 auch das Bewegen des ersten Ladenelements 10 im Übertotpunktausrichtungsbereich in Richtung zur absoluten Totpunktausrichtung übernimmt. Hierzu sollten die Ladenelemente 10 und 20 in Richtung weg von der ersten Hauptachse 51 ein entsprechendes Spiel aufweisen, so dass ein Verstellen in die absolute Totpunktausrichtung nicht vom Hauptantrieb 81 verhindert wird.

Während bisher im Wesentlichen nur auf die ersten beiden Ladenelemente 10 und 20 eingegangen wurde, da die Erfindung zunächst von zwei Ladenelementen ausgeht, besteht selbstverständlich auch die Möglichkeit der Erweiterung der Ladenelemente um weitere Ladenelemente. Diese können entsprechend den ersten beiden Ladenelementen mit einer entsprechenden Eingriffseinheit 70 ausgestattet sein oder einen einfacheren Aufbau aufweisen, der ebenfalls erfindungsgemäße Merkmale aufweist, wie im Folgenden und auch in den Figuren beschrieben.

Der gezeigte Schiebe-Falt-Laden 1 hat ausserdem ein drittes Ladenelement 30, das im Bereich seines ersten Seitenrandes 31 mit dem zweiten Ladenelement 20 in Bereich von dessen erstem Seitenrand 21 um die verschiebbare vertikale zweite Hauptachse 52 verschwenkbar verbunden ist. Ein viertes Ladenelement 40 ist im Bereich seines zweiten Seitenrandes 42 mit dem dritten Ladenelement 30 im Bereich von dessen zweitem Seitenrand 32 um eine vertikale zweite Nebenachse 62 verschwenkbar verbunden. Das vierte Ladenelement 40 ist im Bereich seines ersten Seitenrades 41 um eine verschiebbare vertikale dritte Hauptachse 53, die in der Schließebene 3 liegt, verschwenkbar gelagert. Die dritte Hauptachse 53 ist entlang der senkrecht zur dritten Hauptachse 53 und in der Schließebene 3 verlaufenden horizontalen Schließachse 4 mittels eines zweiten Hauptführungsgliedes 57 insbesondere in der Hauptführungsschiene 80 linear verschiebbar geführt, so dass der horizontale Abstand zwischen der zweiten Hauptachse 52 und der dritten Hauptachse 53 verstellbar ist. In der gezeigten Ausführungsform läuft die dritte Hauptachse 53 durch das zweite Hauptführungsglied 57, weshalb in der Draufsicht, Figur 3, das zweite Hauptführungsglied 56 von der dritten Hauptachse 53 nicht graphisch trennbar ist. Die vertikalen Haupt- und Nebenachsen 51, 52, 53, 61 und 62 verlaufen zueinander parallel, wobei die Hauptachsen 51, 52 und 53 in der Schießebenen 3 liegen.

Der Hauptantrieb 81 ist derart beispielsweise mittels eines Riemenantriebs mit dem zweiten Hauptführungsglied 57 direkt oder indirekt gekoppelt, dass das dritte Ladenelement 30 und das vierte Ladenelement 40 von einer zweiten Offenstellung 02, Figur 4e, in welcher das dritte Ladenelement 30 und das vierte Ladenelement 40 ziehharmonikaartig zusammengefaltet und jeweils von der Schließebene 3 weggeschwenkt sind, in eine zweite Geschlossenstellung C2, Figuren 4c, 4b und 4a, in welcher das dritte Ladenelement 30 und das vierte Ladenelement 40 auseinandergefaltet und jeweils zur Schließebene 3 hingeschwenkt sind, durch direktes oder indirektes lineares Verschieben des zweiten Hauptführungsglieds 57 entlang der Schließachse 4 insbesondere mittels des Hauptantriebs 81 schließbar und in umgekehrter Reihenfolge öffenbar.

Der Schiebe-Falt-Laden 1b ist hierbei derart ausgestaltet, dass er von einer Gesamt-Offenstellung O, Figur 4e, bei erster Offenstellung O1 und zweiter Offenstellung 02, so dass die Gebäudeöffnung freigegeben ist, über eine Gesamt-Zwischenstellung I, Figur 4c und 4d, bei erster Offenstellung O1 und zweiter Geschlossenstellung C2, in eine Gesamt-Geschlossenstellung C, Figur 4a, bei erster Geschlossenstellung C1 und zweiter Geschlossenstellung C2, so dass die Gebäudeöffnung verschlossen ist, durch das lineare Verschieben der zweiten Hauptführungsglieds 57 schließbar und in umgekehrter Reihenfolge öffenbar ist.

In der zweiten Geschlossenstellung C2, in welchem die zweite Nebenachse 62 im Wesentlichen in der Schließebene 3 liegt und/oder, wie im gezeigten Ausführungsbeispiel in Figur 4a der Fall, das dritte Ladenelement 30 und das vierte Ladenelement 40 jeweils im Wesentlichen parallel zu der Schließebene 3 ausgerichtet sind, befinden sich das dritte Ladenelement 30 und das vierte Ladenelement 40 ebenfalls in einem Totpunktausrichtungsbereich. Im gezeigten Ausführungsbeispiel befinden sie sich sogar in Übertotpunktausrichtung, wie an der Lage der Achsen 52, 62 und 53 erkennbar.

Ein erster Anschlag 76, insbesondere ein erster Bolzen, ist am dritten Ladenelement 30 oder - wie im gezeigten Ausführungsbeispiel der Fall - am vierten Ladenelement 40 auf der zum Horizontalrahmen 2 weisenden Seite 13 angeordnet. Dieser erste Anschlag 76 ist insbesondere ein sich parallel zu den Hauptachsen 51, 52 und 53 erstreckender Bolzen. Am Horizontalrahmen 2 ist eine erste Anschlagskurve 77 derart angeordnet, die derart ausgeformt ist, dass der erste Anschlag 76 im Totpunktausrichtungsbereich des dritten Ladenelements 30 und des vierten Ladenelements 40 in Richtung zur zweiten Geschlossenstellung C2 durch die erste Anschlagskurve 77 geführt ist, so dass beim linearen Verschieben des zweiten Hauptführungsglieds 57 das jeweilige Ladenelement 30 bzw. 40 in senkrechter Richtung zur Schließebene 3 in die zweite Geschlossenstellung gedrückt wird, wie durch den Übergang von Figur 4d zu Figur 4c veranschaulicht. Die erste Anschlagskurve 77 ist insbesondere als ein Keil ausgebildet, dessen zur Schließebene 3 weisende Keilfläche den ersten Anschlag 76 in Richtung zur Schliessebene 3 bzw. in die zweiten Geschlossenstellung C2 führt.

Ausserdem ist ein zweiter Anschlag 78, insbesondere ein zweiter Bolzen, am dritten Ladenelement 30 - wie im gezeigten Ausführungsbeispiel der Fall - oder am vierten Ladenelement 40 auf der zum Horizontalrahmen 2 weisenden Seite 13 angeordnet. Der zweite Anschlag 78 kann dem ersten Anschlag 76 entsprechen. Eine zweite Anschlagskurve 79 ist am Horizontalrahmen 2 derart angeordnet und ist derart ausgeformt, dass der zweite Anschlag 76 im Totpunktausrichtungsbereich des dritten Ladenelements 30 bzw. des vierten Ladenelements 40 aus dem Totpunktausrichtungsbereich heraus und in Richtung zur zweiten Offenstellung 02 durch die zweite Anschlagskurve 79 geführt ist, so dass beim linearen Verschieben des zweiten Hauptführungsglieds 57 in Richtung zur ersten Hauptachse 51 das jeweilige Ladenelement 30 bzw. 40 in senkrechter Richtung zur Schließebene 3 und weg von der Schließebene 3 aus der zweiten Geschlossenstellung C2 gedrückt wird, wie durch den Übergang von Figur 4c zu Figur 4d gezeigt. Auch die zweite Anschlagskurve 79 ist insbesondere als Keil ausgebildet, dessen weg von der Schließebene 3 weisende Keilfläche den zweiten Anschlag 78 in Richtung weg von der Schliessebene 3 aus dem Totpunktausrichtungsbereich heraus führt.

Ein Vorteil der Erfindung besteht darin, dass die Ladenelemente 10 bis 40 in der Gesamt-Geschlossenstellung C parallel und in einer Ebenen liegend ausgerichtet sein können, da durch das erfindungsgemässe, im Horizontalrahmen 2 verdeckt anordenbare Antriebssystem eine Totpunktüberwindung und Totpunktausrichtung möglich wird. Ein weiterer Vorteil der Erfindung besteht darin, dass sogar eine Übertotpunktausrichtung in der Geschlossenstellung möglich ist, wodurch die Ladenelemente auf einbruchshemmende Weise gegeneinander verspannt werden können, so dass ein manuelles Aufschieben der Ladenelemente nicht oder nur erschwert möglich ist. Durch die gegenseitige Verspannung der Ladenelemente in der Übertotpunktausrichtung wird außerdem ein Flattern der Ladenelemente bei Windeinwirkung verhindert.

Neben dem gezeigten Ausführungsbeispiel ist auch die Kombination einzelner, optionaler erfindungsgemässer Merkmale möglich.

## Patentansprüche

1. Schiebe-Falt-Laden (1) zum Verschließen und Freigeben zumindest eines Teils einer Gebäudeöffnung, insbesondere eines Fensters oder einer Türe, insbesondere zum Sonnenschutz, mit
• einem ersten Ladenelement (10), das
- im Bereich seines ersten Seitenrandes (11) um eine unverschiebbare vertikale erste Hauptachse (51), die in einer Schließebene (3) liegt, verschwenkbar gelagert ist,
• einem zweiten Ladenelement (20),
- das im Bereich seines zweiten Seitenrandes (22) mit dem ersten Ladenelement (10) im Bereich von dessen zweitem Seitenrand (12) um eine vertikale erste Nebenachse (61) verschwenkbar verbunden ist und
- das im Bereich seines ersten Seitenrades (21) um eine verschiebbare vertikale zweite Hauptachse (52), die in der Schließebene (3) liegt, verschwenkbar gelagert ist,
- wobei die zweite Hauptachse (52) entlang einer senkrecht zur zweiten Hauptachse (52) und in der Schließebene (3) verlaufenden horizontalen Schließachse (4) mittels eines ersten Hauptführungsgliedes (56) linear verschiebbar geführt ist,
• einer horizontal im Randbereich des Schiebe-Falt-Ladens (1) und parallel zur Schließachse (4) verlaufenden Hauptführungsschiene (80), in welcher das erste Hauptführungsglied (56) linear verschiebbar geführt ist,
• einem mit dem ersten Hauptführungsglied (56) derart gekoppelten Hauptantrieb (81), dass das erste Ladenelement (10) und das zweite Ladenelement (20)
- von einer ersten Offenstellung (O1), in welcher das erste Ladenelement (10) und das zweiten Ladenelement (20) ziehharmonikaartig zusammengefaltet und jeweils von der Schließebene (3) weggeschwenkt sind,
- in eine erste Geschlossenstellung (C1), in welcher das erste Ladenelement (10) und das zweiten Ladenelement (20) auseinandergefaltet und jeweils zur Schließebene (3) hingeschwenkt sind,
- durch direktes oder indirektes lineares Verschieben des ersten Hauptführungsglieds (56) entlang der Schließachse (4) schließbar und in umgekehrter Reihenfolge öffenbar sind,
**gekennzeichnet durch**
• einen Totpunktausrichtungsbereich des ersten Ladenelements (10) und des zweiten Ladenelements (20) bei der ersten Geschlossenstellung (C1), in welchem die erste Nebenachse (61) im Wesentlichen in der Schließebene (3) liegt und/oder das erste Ladenelement (10) und das zweite Ladenelement (20) jeweils im Wesentlichen parallel zu der Schließebene (3) ausgerichtet sind,
• eine Eingriffseinheit (70), die im Bereich der ersten Hauptachse (51) und am im Randbereich des Schiebe-Falt-Ladens (1) und parallel zur Schließachse (4) verlaufenden Horizontalrahmen (2) angeordnet ist, mit einem Eingriffsarm (71), der mittels eines Eingriffsmotors (72), insbesondere einem Linearantrieb oder einem Rotationsantrieb, bewegbar, insbesondere linear bewegbar oder um eine Schwenkachse (73) schwenkbar ist, zur Überwindung des Totpunktausrichtungsbereichs,
• einen Eingriffsanschlag (74), insbesondere einen Eingriffsbolzen,
- der am ersten Ladenelement (10) auf der zum Horizontalrahmen (2) weisenden Seite (13) angeordnet ist und
- der zumindest im Totpunktausrichtungsbereich des ersten Ladenelements (10) im mechanischen Wirkbereich des Eingriffsarms (71) angeordnet ist,
wobei die Eingriffseinheit (70) und der Eingriffsanschlag (74) derart angeordnet und ausgebildet sind, dass der Eingriffsanschlag (74) im Wirkbereich
- **durch** ein mittels des Eingriffsmotors (72) erzwungenen Bewegen des Eingriffsarms (71) in eine Schließ-Richtung von dem Eingriffsarm (71) in die erste Geschlossenstellung (C1) drückbar ist und
- **durch** ein mittels des Eingriffsmotors 72 erzwungenen Bewegen des Eingriffsarms (71) in eine Öffnungs-Richtung von dem Eingriffsarm (71) aus dem Totpunktausrichtungsbereich heraus und in Richtung zur ersten Offenstellung (O1) drückbar ist,
• Erfassungsmittel, mittels welcher eine Stellung des ersten Ladenelements (10) im Totpunktausrichtungsbereich erfassbar ist, und
• eine Steuereinheit (90), die mit dem Hauptantrieb (81), dem Eingriffsmotor (72) und den Erfassungsmitteln in derartiger Wirkverbindung steht und derart ausgebildet ist, dass
- bei erster Geschlossenstellung (C1) eine Öffnungssequenz ausführbar ist, bei welcher
• die Eingriffseinheit (70) zum Schwenken des ersten Ladenelements (10) aus dem Totpunktausrichtungsbereich heraus und
• der Hauptantrieb (81) zum direkten oder indirekten linearen Verschieben des ersten Hauptführungsglieds (56) in Richtung zur ersten Hauptachse (51) in die erste Offenstellung (O1), insbesondere eine Gesamt-Offenstellung (O) des Schiebe-Falt-Ladens (1), angesteuert werden und
- bei erster Offenstellung (O1), insbesondere einer Gesamt-Offenstellung (O) des Schiebe-Falt-Ladens (1), eine Schließsequenz ausführbar ist, bei welcher
• der Hauptantrieb (81) zum direkten oder indirekten linearen Verschieben des ersten Hauptführungsglieds (56) in Richtung zur ersten Geschlossenstellung (C1) und weg von der ersten Hauptachse (51) und
• die Eingriffseinheit (70) bei Erreichen des Totpunktausrichtungsbereichs zum Schwenken des ersten Ladenelements (10) in die erste Geschlossenstellung (C1)
angesteuert werden.

2. Schiebe-Falt-Laden (1) nach Anspruch 1,
**dadurch gekennzeichnet**, däss
die Eingriffseinheit (70) derart ausgebildet ist, dass der Eingriffsarm (71) den Eingriffsanschlag (74)
• beim Bewegen in die Schließ-Richtung auf einer zur ersten Offenstellung (O1) weisenden Seite und
• beim Bewegen in die Öffnungs-Richtung auf einer entgegen gesetzten, zur ersten Geschlossenstellung (C1) weisenden Seite
kontaktiert.

3. Schiebe-Falt-Laden (1) nach Anspruch 1 oder 2,
**dadurch gekennzeichnet, dass**
der Eingriffsanschlag als ein sich im Wesentlichen parallel zur ersten Hauptachse (51) erstreckender Eingriffsbolzen (74) ausgebildet ist.

4. Schiebe-Falt-Laden (1) nach einem der Ansprüche 1 bis 3,
**dadurch gekennzeichnet, dass**
die Schwenkachse (73) des Eingriffsarms (71) im Wesentlichen parallel zur ersten Hauptachse (51) verläuft.

5. Schiebe-Falt-Laden (1) nach einem der Ansprüche 1 bis 4,
**dadurch gekennzeichnet, dass**
die Erfassungsmittel zum Erfassen einer Stellung des ersten Ladenelements (10) im Totpunktausrichtungsbereich, insbesondere in der absoluten Totpunktausrichtung, als Mittel zum Erfassen eines Antriebskraftanstiegs des Hauptantriebs (81) ausgebildet sind.

6. Schiebe-Falt-Laden (1) nach Anspruch 5,
**dadurch gekennzeichnet, dass**
die Erfassungsmittel zum Erfassen einer Stellung des ersten Ladenelements (10) im Totpunktausrichtungsbereich, insbesondere in der absoluten Totpunktausrichtung, als Stromanstiegserfassungsmittel am Hauptantrieb (81) ausgebildet sind.

7. Schiebe-Falt-Laden (1) nach einem der Ansprüche 1 bis 6,
**dadurch gekennzeichnet, dass**
die Erfassungsmittel zum Erfassen des Verlassens des Totpunktausrichtungsbereichs als Mittel zum Erfassen eines Antriebskraftabfalls des Hauptantriebs (81) ausgebildet sind.

8. Schiebe-Falt-Laden (1) nach Anspruch 7,
**dadurch gekennzeichnet, dass**
die Erfassungsmittel zum Erfassen des Verlassens des Totpunktausrichtungsbereichs als Stromabfallserfassungsmittel am Hauptantrieb (81) ausgebildet sind.

9. Schiebe-Falt-Laden (1) nach einem der Ansprüche 1 bis 8,
**dadurch gekennzeichnet, dass**
die Erfassungsmittel als mindestens eine der folgenden Mittel ausgebildet sind:
• Positionssensor;
• Mikroschalter;
• Hallsensor;
• Lichtschranke;
• Zeitschalter;
• Stromerfassungsmittel am Hauptantrieb;
• Stromerfassungsmittel am Eingriffsmotor.

10. Schiebe-Falt-Laden (1) nach einem der Ansprüche 1 bis 9,
**dadurch gekennzeichnet, dass**
die Eingriffseinheit (70), der Eingriffsanschlag (74) und die Steuereinheit (90) derart angeordnet und ausgebildet sind, dass der Eingriffsarm (71) in eine von dem Eingriffsanschlag (74) derart weggeschwenkte Grundstellung schwenkbar ist, dass das erste Ladenelement (10) entkoppelt von der Eingriffseinheit (70) frei schwenkbar ist.

11. Schiebe-Falt-Laden (1) nach einem der Ansprüche 1 bis 10,
**dadurch gekennzeichnet, dass**
• die erste Hauptachse (51), die zweite Hauptachse (52) und die erste Nebenachse (61) derart angeordnet sind, dass die erste Nebenachse (61)
- in der ersten Geschlossenstellung (C1) und bei paralleler Ausrichtung des ersten Ladenelements (10) und des zweiten Ladenelements (20) zu der Schließebene (3) außerhalb der Schließebene (3) auf der einen Seite der Schließebene (3) und somit in Übertotpunktausrichtung und
- in der ersten Offenstellung (O1) auf der anderen Seite der Schließebene (3)
verläuft, und
• die Steuereinheit (90) mit dem Hauptantrieb (81), dem Eingriffsmotor (72) und den Erfassungsmitteln in derartiger Wirkverbindung steht und derart ausgebildet ist, dass bei erster Geschlossenstellung (C1) eine Öffnungssequenz ausführbar ist, bei welcher
- der Hauptantrieb (81) zum direkten oder indirekten linearen Verschieben des ersten Hauptführungsglieds (56) in Richtung weg von der ersten Hauptachse (51) zum Überwinden der Übertotpunktausrichtung und zum Erreichen einer absoluten Totpunktausrichtung (T) des ersten Ladenelements (10) und des zweiten Ladenelements (20), bei welcher Totpunktausrichtung (T) die erste Nebenachse (61) im Wesentlichen in der Schließebene (3) liegt,
- die Eingriffseinheit (70) zum Bewegen, insbesondere Schwenken, des ersten Ladenelements (10) aus der absoluten Totpunktausrichtung (T) und dem Totpunktausrichtungsbereich heraus und
- der Hauptantrieb (81) zum direkten oder indirekten linearen Verschieben des ersten Hauptführungsglieds (56) in Richtung zur ersten Hauptachse (51) in die erste Offenstellung (O1), insbesondere eine Gesamt-Offenstellung (O) des Schiebe-Falt-Ladens (1), angesteuert werden.

12. Schiebe-Falt-Laden (1) nach einem der Ansprüche 1 bis 11,
**gekennzeichnet durch**
• ein drittes Ladenelement (30),
- das im Bereich seines ersten Seitenrandes (31) mit dem zweiten Ladenelement (20) in Bereich von dessen erstem Seitenrand (21) um die verschiebbare vertikale zweite Hauptachse (52) verschwenkbar verbunden ist,
• ein viertes Ladenelement (40),
- das im Bereich seines zweiten Seitenrandes (42) mit dem dritten Ladenelement (30) im Bereich von dessen zweitem Seitenrand (32) um eine vertikale zweite Nebenachse (62) verschwenkbar verbunden ist und
- das im Bereich seines ersten Seitenrades (41) um eine verschiebbare vertikale dritte Hauptachse (53), die in der Schließebene (3) liegt, verschwenkbar gelagert ist,
- wobei die dritte Hauptachse (53) entlang der senkrecht zur dritten Hauptachse (53) und in der Schließebene (3) verlaufenden horizontalen Schließachse (4) mittels eines zweiten Hauptführungsgliedes (57) in der Hauptführungsschiene (80) linear verschiebbar geführt ist,
• eine derartige Kopplung des Hauptantrieb (81) mit dem zweiten Hauptführungsglied (57), dass das dritte Ladenelement (30) und das vierte Ladenelement (40)
- von einer zweiten Offenstellung (02), in welcher das dritte Ladenelement (30) und das vierte Ladenelement (40) ziehharmonikaartig zusammengefaltet und jeweils von der Schließebene (3) weggeschwenkt sind,
- in eine zweite Geschlossenstellung (C2), in welcher das dritte Ladenelement (30) und das vierte Ladenelement (40) auseinandergefaltet und jeweils zur Schließebene (3) hingeschwenkt sind,
**durch** direktes oder indirektes lineares Verschieben des zweiten Hauptführungsglieds (57) entlang der Schließachse (4) schließbar und in umgekehrter Reihenfolge öffenbar sind,
wobei der Schiebe-Falt-Laden (1)
- von einer Gesamt-Offenstellung (O) bei erster Offenstellung (O1) und zweiter Offenstellung (02), so dass die Gebäudeöffnung freigegeben ist,
- über eine Gesamt-Zwischenstellung (I) im Wesentlichen bei erster Offenstellung (O1) und im Wesentlichen zweiter Geschlossenstellung (C2)
- in eine Gesamt-Geschlossenstellung (C) bei erster Geschlossenstellung (C1) und zweiter Geschlossenstellung (C2), so dass die Gebäudeöffnung verschlossen ist,
**durch** das lineare Verschieben der zweiten Hauptführungsglieds (57) schließbar und in umgekehrter Reihenfolge öffenbar ist,
• einen Totpunktausrichtungsbereich des dritten Ladenelements (30) und des vierten Ladenelements (40) bei der zweiten Geschlossenstellung (C2), in welchem die zweite Nebenachse (62) im Wesentlichen in der Schließebene (3) liegt und/oder das dritte Ladenelement (30) und das vierte Ladenelement (40) jeweils im Wesentlichen parallel zu der Schließebene (3) ausgerichtet sind,
• einen ersten Anschlag (76), insbesondere einen ersten Bolzen, der am dritten Ladenelement (30) oder am vierten Ladenelement (40) auf der zum Horizontalrahmen (2) weisenden Seite (13) angeordnet ist,
• eine erste Anschlagskurve (77), die am Horizontalrahmen (2) derart angeordnet und die derart ausgeformt ist, dass der erste Anschlag (76) im Totpunktausrichtungsbereich des dritten Ladenelements (30) und des vierten Ladenelements (40) in Richtung zur zweiten Geschlossenstellung (C2) **durch** die erste Anschlagskurve (77) geführt ist, so dass beim linearen Verschieben des zweiten Hauptführungsglieds (57) das jeweilige Ladenelement (30; 40) in senkrechte Richtung zur Schließebene (3) in die zweite Geschlossenstellung gedrückt wird,
• einen zweiten Anschlag (78), insbesondere einen zweiten Bolzen, der am dritten Ladenelement (30) oder am vierten Ladenelement (40) auf der zum Horizontalrahmen (2) weisenden Seite (13) angeordnet ist,
• eine zweite Anschlagskurve (79), die am Horizontalrahmen (2) derart angeordnet und die derart ausgeformt ist, dass der zweite Anschlag (76) im Totpunktausrichtungsbereich des dritten Ladenelements (30) und des vierten Ladenelements (40) aus dem Totpunktausrichtungsbereich heraus und in Richtung zur zweiten Offenstellung (02) **durch** die zweite Anschlagskurve (79) geführt ist, so dass beim linearen Verschieben des zweiten Hauptführungsglieds (57) das jeweilige Ladenelement (30; 40) in senkrechte Richtung zur Schließebene (3) aus der zweiten Geschlossenstellung (C2) gedrückt wird.

## Claims

1. A sliding/folding shutter (1) for closing and opening at least a part of a building's opening, especially a window or door, especially for protection from the sun, comprising
• a first shutter element (10) that
- is hinged in the region of its first side edge (11) such that it can be swiveled about a fixed first vertical main axis (51) located in the closing plane (3),
• a second shutter element (20)
- that is connected to the second side edge (12) of the first shutter element (10) in the region of its second side edge (22) such that it can be swiveled about a first vertical secondary axis (61) and
- is hinged in the region of its first side edge (21) such that it can be swiveled about a movable second vertical main axis (52) located in the closing plane (3),
- wherein the second main axis (52) can be moved in linear direction along a horizontal closing axis (4)that extends perpendicular to the second main axis (52) and in the closing plane (3) using a first main guiding member (56),
• a main guide rail (80) extending horizontally in the edge area of the sliding/folding shutter and parallel to the closing axis (4) along which the first main guiding member (56) can be moved in linear direction,
• a main drive (81) that is coupled with the first main guiding member (56) such that the first shutter element (10) and the second shutter element (20)
- can be closed from a first open position (O1) in which the first shutter element (10) and the second shutter element (20) are folded in a concertina-like manner and away from the closing plane (3)
- into a first closed position (C1) in which the first shutter element (10) and the second shutter element (20) are unfolded and swiveled towards the closing plane (3)
- by moving the first main guiding member (56) directly or indirectly along the closing axis (4), or opened in the opposite sequence,
**characterized by**
• a dead center alignment region of the first shutter element (10) and the second shutter element (20) at the first closed position (C1) in which the first secondary axis (61) is substantially located in the closing plane (3) and/or the first shutter element (10) and the second shutter element (20) are each substantially aligned in parallel to the closing plane (3),
• an engaging unit (70) located in the region of the first main axis (51) and on the horizontal frame (2) extending in the edge region of the sliding/folding shutter (1) and parallel to the closing axis (4), comprising an engaging arm (71) that can be moved, especially in linear direction, or swiveled about a swiveling axis (73) using an engaging motor (72), especially a linear drive or rotational drive, in order to overcome the dead center alignment region,
• an engaging stop (74), especially an engaging bolt,
- which is provided on the first shutter element (10) on the side (13) that faces the horizontal frame (2) and
- which is located within the mechanical range of action of the engaging arm (71), at least in the dead center alignment region of the first shutter element (10),
wherein the engaging unit (70) and the engaging stop (74) are arranged and designed such that the engaging stop
- can be pressed by the engaging arm (71) into the first closed position (C1) through a movement of the engaging arm (71) into a closing direction that is forced using the engaging motor (72) and
- can be pressed by the engaging arm (71) into the first open position (O1) from the dead center alignment region by a movement of the engaging arm (71) into an opening direction that is forced using the engaging motor (72),
• detecting means with which a position of the first shutter element (10) in the dead center alignment region can be detected, and
• a control unit (90) that is in effective connection with the main drive (81), the engaging motor (72), and the detecting means and designed such that
- an opening sequence can be performed at the first closed position (C2) in which
• the engaging unit (70) can be triggered to swivel the first shutter element (10) out of the dead center alignment region and
• the main drive (81) can be triggered for direct or indirect linear movement of the first main guiding member (56) in the direction of the first main axis (51) into the first open position (O1), especially into an overall open position (O) of the sliding/folding shutter (1),
and
- a closing sequence can be performed at a first open position (O1), especially an overall open position (O) of the sliding/folding shutter (1), in which
• the main drive (81) can be triggered for direct or indirect linear movement of the first main guiding member (56) into the first closed position (C1) and away from the first main axis (51) and
• the engaging unit (70) can be triggered to swivel the first shutter element (10) into the first closed position (C1) when reaching the dead center alignment region.

2. The sliding/folding shutter (1) according to claim 1,
**characterized in that**
the engaging unit (70) is designed such that the engaging arm (71) contacts the engaging stop (74)
• when moving into the closing direction on a side pointing towards the first open position (O1) and
• when moving into the opening direction on an opposite side pointing towards the first closed position (C1).

3. The sliding/folding shutter (1) according to claim 1 or 2,
**characterized in that**
the engaging stop is designed as an engaging bolt (74) that extends substantially parallel to the first main axis (51).

4. The sliding/folding shutter (1) according to any one of claims 1 through 3,
**characterized in that**
the swiveling axis (73) of the engaging arm (71) extends substantially parallel to the first main axis (51).

5. The sliding/folding shutter (1) according to any one of claims 1 to 4, **characterized in that**
the detecting means for detecting a position of the first shutter elements (10) in the dead center alignment region, especially in alignment with the absolute dead center, are designed as means for detecting the drive force increase of the main drive (81).

6. The sliding/folding shutter (1) according to claim 5,
**characterized in that**
the detecting means for detecting a position of the first shutter elements (10) in the dead center alignment region, especially in alignment with the absolute dead center, are designed as means for detecting the current increase on the main drive (81).

7. The sliding/folding shutter (1) according to any one of claims 1 through 6,
**characterized in that**
the detecting means for detecting the shutter leaving the dead center alignment region are designed as means for detecting a drive force drop of the main drive (81).

8. The sliding/folding shutter (1) according to claim 7,
**characterized in that**
the detecting means for detecting the shutter leaving the dead center alignment region are designed as means for detecting a current drop on the main drive (81).

9. The sliding/folding shutter (1) according to any one of claims 1 to 8,
**characterized in that**
the detecting means are designed as at least one of the following means:
• Position sensor;
• Microswitch;
• Hall sensor;
• Light barrier;
• Timer;
• Current detection means on the main drive;
• Current detection means on the engaging motor.

10. The sliding/folding shutter (1) according to any one of claims 1 to 9,
**characterized in that**
the engaging unit (70), the engaging stop (74), and the control unit (90) are arranged and designed such that the engaging arm (71) can be swiveled into such an initial position away from the engaging stop (74) that the first shutter element (10) can be freely swiveled, uncoupled from the engaging unit (70).

11. The sliding/folding shutter (1) according to any one of claims 1 to 10,
**characterized in that**
• the first main axis (51), the second main axis (52), and the first secondary axis (61) are arranged such that the first secondary axis (61)
- extends outside the closing plane (3) on the one side of the closing plane (3) and therefore in over-center alignment in the first closed position (C1) and when the first shutter element (10) and the second shutter element (20) are aligned with the closing plane (3), and
- on the other side of the closing plane (3) in the first open position (O1),
and
• the control unit (90) is in effective connection with the main drive (81), the engaging motor (72), and the detecting means and designed such that, at the first closed position (C1), an opening sequence can be performed in which
- the main drive (81) can be triggered for direct or indirect linear movement of the first main guiding member (56) in the direction away from the first main axis (51) to overcome the over-center alignment and to achieve absolute alignment with the dead center (DC) of the first shutter element (10) and the second shutter element (20), at which dead center alignment (DC) the first secondary axis (61) is substantially located in the closing plane (3),
- the engaging unit (70) can be triggered to move, especially to swivel, the first shutter element (10) out of absolute alignment with the dead center (DC) and out of the dead center alignment region and
- the main drive (81) can be triggered for direct or indirect linear movement of the first main guiding member (56) in the direction of the first main axis (51) into the first open position (O1), especially into an overall open position (O) of the sliding/folding shutter (1).

12. The sliding/folding shutter (1) according to any one of claims 1 to 11,
**characterized by**
• a third shutter element (30)
- that is connected to the first side edge (21) of the second shutter element (20) in the region of its first side edge (31) such that it can be swiveled about a movable second vertical main axis (52), and
• a fourth shutter element (40)
- that is connected to the second side edge (42) of the third shutter element (30) in the region of its second side edge (32) such that it can be swiveled about a second vertical secondary axis (62) and
- is hinged in the region of its first side edge (41) such that it can be swiveled about a movable third vertical main axis (53) located in the closing plane (3),
- wherein the third main axis (53) can be moved in linear direction along a horizontal closing axis (4) that extends perpendicular to the third main axis (53) and in the closing plane (3) in the main guiding rail (80) using a second main guiding member (57),
• such a coupling of the main drive (81) with the second main guiding member (57) that the third shutter element (30) and the fourth shutter element (40)
- can be closed from a second open position (02) in which the third shutter element (30) and the fourth shutter element (40) are folded in a concertina-like manner and away from the closing plane (3)
- into a second closed position (C2) in which the third shutter element (30) and the fourth shutter element (40) are unfolded and swiveled towards the closing plane (3),
by moving the second main guiding member (57) directly or indirectly along the closing axis (4), or opened in the opposite sequence,
wherein the sliding/folding shutter (1)
- can be closed from an overall opening position (O), i.e. in the first opening position (O1) and the second opening position (02) so that the building's opening is uncovered,
- via an overall intermediate position (I), i.e. substantially in the first opening position (O1) and substantially in the second closing position (C2)
- into an overall closed position (C), i.e. first closed position (C1) and second closed position (C2) so that the building's opening is closed,
by linear movement of the second main guiding member (57), or opened in the opposite sequence,
- a dead center alignment region of the third shutter element (50) and the fourth shutter element (40) at the second closed position (C2) in which the second secondary axis (62) is substantially located in the closing plane (3) and/or the third shutter element (50) and the fourth shutter element (40) are each substantially aligned in parallel to the closing plane (3),
- a first stop (76), especially a first bolt provided on the third shutter element (50) or on the fourth shutter element (40) on the side (13) facing the horizontal frame (2),
- a first stop curve (77) arranged and formed on the horizontal frame (2) such that the first stop (76) is guided by the first stop curve (77) in the dead center alignment region of the third shutter element (50) and the fourth shutter element (40) towards the second closed position (C2), so that the respective shutter element (50; 40) is pressed into the second closed position perpendicular to the closing plane (3) when the second main guiding member (57) is moved in linear direction,
- a second stop (78), especially a second bolt provided on the third shutter element (30) or on the fourth shutter element (40) on the side (13) facing the horizontal frame (2),
- a second stop curve (79) arranged and formed on the horizontal frame (2) such that the second stop (76) is guided by the second stop curve (79) in the dead center alignment region of the third shutter element (30) and the fourth shutter element (40) towards the second open position (02), so that the respective shutter element (30; 40) is pressed into the second closed position (C2) perpendicular to the closing plane (3) when the second main guiding member (57) is moved in linear direction.

## Revendications

1. Volet pliant coulissant (1) pour l'obturation et la libération d'au moins une partie d'une ouverture d'un bâtiment, en particulier d'une fenêtre ou d'une porte, en particulier pour la protection solaire, avec
• un premier élément de volet (10)
- qui est supporté dans la zone de son premier bord latéral (11) de façon à pouvoir pivoter autour d'un premier axe principal (51) vertical non déplaçable qui est situé dans un plan de fermeture (3),
• un deuxième élément de volet (20)
- qui, dans la zone de son deuxième bord latéral (22), est raccordé au premier élément de volet (10) dans la zone de son deuxième bord latéral (12) de façon à pouvoir pivoter autour d'un premier axe secondaire (61) vertical,
- et qui, dans la zone de son premier bord latéral (21), est supporté de façon à pouvoir pivoter autour d'un deuxième axe principal (52) vertical déplaçable qui est situé dans le plan de fermeture (3),
- le deuxième axe principal (52) étant guidé, au moyen d'un premier organe de guidage principal (56), de façon linéairement déplaçable le long d'un axe de fermeture (4) horizontal qui est perpendiculaire au deuxième axe principal (52) et qui est situé dans le plan de fermeture (3),
• avec un rail de guidage principal (80) situé horizontalement dans la zone marginale du volet pliant coulissant (1) et parallèlement à l'axe de fermeture (4), rail dans lequel le premier organe de guidage principal (56) est guidé de façon linéairement déplaçable,
• avec un entraînement principal (81) qui est couplé au premier organe de guidage principal (56) de telle sorte que le premier élément de volet (10) et le deuxième élément de volet (20),
- peuvent être fermés par déplacement linéaire direct ou indirect du premier organe de guidage principal (56) le long de l'axe de fermeture (4) et peuvent être ouverts selon une séquence inverse
- à partir d'une première position ouverte (O1) dans laquelle le premier élément de volet (10) et le deuxième élément de volet (20) sont repliés en accordéon et sont respectivement éloignés du plan de fermeture (3) par pivotement,
- vers une première position fermée (C1) dans laquelle le premier élément de volet (10) et le deuxième élément de volet (20) sont déployés et sont respectivement pivotés vers le plan de fermeture (3),
**caractérisé par**
• une zone d'alignement du point mort du premier élément de volet (10) et du deuxième élément de volet (20) lors de la première position fermée (C1), zone dans laquelle le premier axe secondaire (61) est situé essentiellement dans le plan de fermeture (3) et/ou le premier élément de volet (10) et le deuxième élément de volet (20) sont respectivement alignés essentiellement parallèlement au plan de fermeture (3),
• une unité d'engrènement (70) qui est disposée dans la zone du premier axe principal (51) et sur le cadre horizontal (2) placé dans la zone marginale du volet pliant coulissant (1) et parallèlement à l'axe de fermeture (4), avec un bras d'engrènement (71) qui peut être déplacé au moyen d'un moteur d'engrènement (72), en particulier un entraînement linéaire ou un entraînement en rotation, qui peut, au moyen d'un moteur d'engrènement (72), être déplacé, en particulier être déplacé linéairement, ou qui peut être pivoté autour d'un axe de pivotement (73), pour dépasser la zone d'alignement du point mort,
• une butée d'engrènement (74), en particulier un goujon d'engrènement,
- qui est disposée sur le premier élément de volet (10) sur le côté (13) dirigé vers le cadre horizontal (2) et
- qui, au moins dans la zone d'alignement du point mort du premier élément de volet (10), est disposée dans la zone d'action mécanique du bras d'engrènement (71),
l'unité d'engrènement (70) et la butée d'engrènement (74) étant disposées et constituées de telle sorte que, dans la zone d'action, la butée d'engrènement (74)
- peut être pressée dans la première position fermée (C1) par un mouvement, obtenu au moyen du moteur d'engrènement (72), du bras d'engrènement (71) dans une direction de fermeture par le bras d'engrènement (71) et
- peut être pressée hors de la zone d'alignement du point mort et dans la direction de la première position ouverte (01) par un mouvement, obtenu au moyen du moteur d'engrènement (72), du bras d'engrènement (71) dans une direction d'ouverture par le bras d'engrènement (71),
• des moyens de détection au moyen desquels une position du premier élément de volet (10) dans la zone d'alignement du point mort peut être détectée, et
• une unité de commande (90) qui est en liaison opératoire avec l'entraînement principal (81), le moteur d'engrènement (72) et les moyens de détection, et qui est constituée de telle sorte que,
- dans la première position fermée (C1), une séquence d'ouverture peut être réalisée, au cours de laquelle
• l'unité d'engrènement (70) destinée au pivotement du premier élément de volet (10) peut être pilotée hors de la zone d'alignement du point mort et
• l'entraînement principal (81) destiné au déplacement linéaire direct ou indirect du premier organe de guidage principal (56) en direction du premier axe principal (51) peut être piloté dans la premier position ouverte (01), en particulier dans une position ouverte totale (O) du volet pliant coulissant (1), et
- dans la première position ouverte (01), en particulier une position ouverte totale (O) du volet pliant coulissant (1), une séquence de fermeture peut être réalisée, au cours de laquelle
• l'entraînement principal (81) destiné au déplacement linéaire direct ou indirect du premier organe de guidage principal (56) peut être piloté en direction de la première position fermée (C1) et éloigné du premier axe principal (51) et
• l'unité d'engrènement (70) destinée au pivotement du premier élément de volet (10) peut, une fois atteinte la zone d'alignement du point mort, être pilotée dans la première position fermée (C1).

2. Volet pliant coulissant (1) selon la revendication 1,
**caractérisé en ce que**
l'unité d'engrènement (70) est constituée de telle façon que le bras d'engrènement (71) entre en contact avec la butée d'engrènement (74)
• lors du déplacement dans la direction de fermeture sur un côté dirigé vers la première position ouverte (01) et
• lors du déplacement dans la direction d'ouverture sur un côté opposé dirigé vers la première position fermée (C1).

3. Volet pliant coulissant (1) selon la revendication 1 ou 2,
**caractérisé en ce que**
la butée d'engrènement est constituée en tant que goujon d'engrènement (74) s'étendant essentiellement parallèlement au premier axe principal (51).

4. Volet pliant coulissant (1) selon une des revendications 1 à 3,
**caractérisé en ce que**
l'axe de pivotement (73) du bras d'engrènement (71) est essentiellement parallèle au premier axe principal (51).

5. Volet pliant coulissant (1) selon une des revendications 1 à 4,
**caractérisé en ce que**
les moyens de détection destinés à la détection d'une position du premier élément de volet (10) dans la zone d'alignement du point mort, en particulier dans l'alignement de point mort absolu, sont constitués en tant que moyens de détection d'une augmentation de la force d'entraînement de l'entraînement principal (81).

6. Volet pliant coulissant (1) selon la revendication 5,
**caractérisé en ce que**
les moyens de détection destinés à la détection d'une position du premier élément de volet (10) dans la zone d'alignement du point mort, en particulier dans l'alignement de point mort absolu, sont constitués en tant que moyens de détection de l'augmentation de courant sur l'entraînement principal (81).

7. Volet pliant coulissant (1) selon une des revendications 1 à 6,
**caractérisé en ce que**
les moyens de détection destinés à la détection de l'abandon de la zone d'alignement du point mort sont constitués en tant que moyens de détection d'une chute de la force d'entraînement de l'entraînement principal (81).

8. Volet pliant coulissant (1) selon la revendication 7,
**caractérisé en ce que**
les moyens de détection destinés à la détection de l'abandon de la zone d'alignement du point mort sont constitués en tant que moyens de détection de la chute de courant sur l'entraînement principal (81).

9. Volet pliant coulissant (1) selon une des revendications 1 à 8,
**caractérisé en ce que**
les moyens de détection sont constitués en tant qu'au moins un des moyens suivants :
• capteur de position ;
• microrupteur ;
• capteur à effet Hall ;
• barrière lumineuse ;
• interrupteur temporisé ;
• moyens de détection de courant sur l'entraînement principal ;
• moyens de détection de courant sur le moteur d'engrènement.

10. Volet pliant coulissant (1) selon une des revendications 1 à 9,
**caractérisé en ce que**
l'unité d'engrènement (70), la butée d'engrènement (74) et l'unité de commande (90) sont disposées et constituées de telle sorte que le bras d'engrènement (71) peut être pivoté dans une position de base éloignée de la butée d'engrènement (74) par pivotement de telle sorte que le premier élément de volet (10), découplé de l'unité d'engrènement (70), peut pivoter librement.

11. Volet pliant coulissant (1) selon une des revendications 1 à 10,
**caractérisé en ce que**
• le premier axe principal (51), le deuxième axe principal (52) et le premier axe secondaire (61) sont disposés de telle sorte que le premier axe secondaire (61),
- dans la première position fermée (C1) et en cas d'alignement parallèle du premier élément de volet (10) et du deuxième élément de volet (20) par rapport au plan de fermeture (3), est placé en dehors du plan de fermeture (3) sur un côté du plan de fermeture (3) et donc dans l'alignement du point mort et,
- dans la première position ouverte (O1), sur l'autre côté du plan de fermeture (3) et
• l'unité de commande (90) est constituée de telle façon et est dans une telle liaison opératoire avec l'entraînement principal (81), le moteur d'engrènement (72) et les moyens de détection que, dans la première position fermée (C1), une séquence d'ouverture peut être réalisée, dans laquelle
- l'entraînement principal (81) destiné au déplacement linéaire direct ou indirect du premier organe de guidage principal (56) pour l'éloigner du premier axe principal (51) pour dépasser l'alignement de point mort et pour atteindre un alignement de point mort (T) absolu du premier élément de volet (10) et du deuxième élément de volet (20), dans lequel alignement de point mort (T) le premier axe secondaire (61) est situé essentiellement dans le plan de fermeture (3),
- l'unité d'engrènement (70) destinée au déplacement, en particulier au pivotement, du premier élément de volet (10), hors de l'alignement de point de mort (T) absolu et de la zone d'alignement du point mort, et
- l'entraînement principal (81) destiné au déplacement linéaire direct ou indirect du premier organe de guidage principal (56) en direction du premier axe principal (51) dans la première position ouverte (O1), en particulier une position ouverte totale (O) du volet pliant coulissant (1) sont pilotés.

12. Volet pliant coulissant (1) selon une des revendications 1 à 11,
**caractérisé par**
• un troisième élément de volet (30)
- qui, dans la zone de son premier bord latéral (31), est raccordé au deuxième élément de volet (20) dans la zone de son premier bord latéral (21) de façon à pouvoir pivoter autour du deuxième axe principal (52) vertical déplaçable,
• un quatrième élément de volet (40)
- qui, dans la zone de son deuxième bord latéral (42), est raccordé au troisième élément de volet (30) dans la zone de son deuxième bord latéral (32) de façon à pouvoir pivoter autour d'un deuxième axe secondaire (62) vertical déplaçable et qui,
- dans la zone de son premier bord latéral (41), est supporté de façon à pouvoir pivoter autour d'un troisième axe principal (53) vertical déplaçable qui est situé dans le plan de fermeture (3),
- le troisième axe principal (53) étant guidé de façon linéairement déplaçable au moyen d'un deuxième organe de guidage principal (57) dans le rail de guidage principal (80) le long de l'axe de fermeture (4) perpendiculaire au troisième axe principal (53) et placé dans le plan de fermeture (3),
• un accouplement de l'entraînement principal (81) avec le deuxième organe de guidage principal (57) tel que le troisième élément de volet (30) et le quatrième élément de volet (40) peuvent être fermés par déplacement linéaire direct ou indirect du deuxième organe de guidage principal (57) le long de l'axe de fermeture (4) et peuvent être ouverts selon une séquence inverse,
- à partir d'une deuxième position ouverte (02) dans laquelle le troisième élément de volet (30) et le quatrième élément de volet (40) sont repliés en accordéon et sont éloignés respectivement du plan de fermeture (3) par pivotement,
- vers une deuxième position ouverte (C2) dans laquelle le troisième élément de volet (30) et le quatrième élément de volet (40) sont déployés et pivotés respectivement vers le plan de fermeture (3),
- le volet pliant coulissant (1) pouvant être fermé par le déplacement linéaire du deuxième organe de guidage principal (57) et être ouvert selon une séquence inverse,
- à partir d'une position ouverte totale (O) dans la première position ouverte (O1) et la deuxième position ouverte (02) de telle sorte que l'ouverture de bâtiment est libérée,
- par le biais d'une position intermédiaire totale (I) essentiellement dans la première position ouverte (O1) et essentiellement dans la deuxième position ouverte (C2)
- vers une position fermée totale (C) dans la première position fermée (C1) et la deuxième position ouverte (C2) de telle sorte que l'ouverture de bâtiment est fermée,
• une zone d'alignement du point mort du troisième élément de volet (30) et du quatrième élément de volet (40) dans la deuxième position ouverte (C2), dans laquelle zone le deuxième axe secondaire (62) est situé essentiellement dans le plan de fermeture (3) et/ou le troisième élément de volet (30) et le quatrième élément de volet (40) sont respectivement alignés essentiellement parallèlement au plan de fermeture (3),
• une première butée (76), en particulier un premier goujon, qui est disposée sur le troisième élément de volet (30) ou sur le quatrième élément de volet (40) sur le côté (13) dirigé vers le cadre horizontal (2),
• une première came de butée (77) qui est disposée et formée sur le cadre horizontal (2) de telle sorte que la première butée (76), dans la zone d'alignement du point mort du troisième élément de volet (30) et du quatrième élément de volet (40), est guidée dans la direction de la deuxième position fermée (C2) par la première came de butée (77) de telle sorte que, lors du déplacement linéaire du deuxième organe de guidage principal (57), l'élément de volet (30 ; 40) respectif est pressé dans la direction perpendiculaire au plan de fermeture (3) dans la deuxième position fermée,
• une deuxième butée (78), en particulier un deuxième goujon, qui est disposée sur le troisième élément de volet (30) ou sur le quatrième élément de volet (40) sur le côté (13) tourné vers le cadre horizontal (2),
• une deuxième came de butée (79) qui est disposée et formée sur le cadre horizontal (2) de telle sorte que la deuxième butée (76), dans la zone d'alignement du point mort du troisième élément de volet (30) et du quatrième élément de volet (40), est guidée hors de la zone d'alignement du point mort et en direction de la deuxième position ouverte (02) par la deuxième came de butée (79) de telle sorte que, lors du déplacement linéaire du deuxième organe de guidage principal (57), l'élément de volet (30 ; 40) respectif est pressé à partir de la deuxième position fermée (C2) dans la direction perpendiculaire au plan de fermeture (3).
